# EUROPÄISCHE PATENTSCHRIFT

(11) **EP 4 085 229 B1**
(45) Veröffentlichungstag und Bekanntmachung des Hinweises auf die Patenterteilung: **29.10.2025**
(21) Anmeldenummer: 20839362.9
(22) Anmeldetag: 30.12.2020
(51) Int. Cl.: F42B 12/74, F42B 14/02, F42B 33/00

(54) **VOLLGESCHOSS UND VERFAHREN ZUM HERSTELLEN EINES VOLLGESCHOSSES**
SOLID BULLET AND METHOD FOR PRODUCING A SOLID BULLET
BALLE SOLIDE ET PROCÉDÉ DE PRODUCTION D'UNE BALLE SOLIDE

(30) Priorität: 30.12.2019 DE 102019135875
(43) Veröffentlichungstag der Anmeldung: 09.11.2022
(73) Patentinhaber: RUAG Ammotec AG, 3602 Thun (CH)
(72) Erfinder: MUSTER, Michael, 3600 Thun (CH); MEYER, Donald, 1772 Grolley (CH); GRÜNIG, Markus, 3636 Längenbühl (CH); HOWALD, Paul, 3614 Unterlangenegg (CH)
(74) Vertreter: Schmid, Nils T.F.
(86) Internationale Anmeldenummer: PCT/EP2020/088045
(87) Internationale Veröffentlichungsnummer: WO 2021/136814

(56) Entgegenhaltungen:
- WO-A1-94/00730
- WO-A1-94/00730
- WO-A1-94/00730
- DE-C- 709 576
- DE-U1- 29 516 889
- GB-A- 506 568
- US-A- 4 109 581
- US-A- 4 387 492
- US-A- 4 387 492
- US-A- 5 686 693
- US-A- 5 686 693

## Beschreibung

Die vorliegende Erfindung betrifft ein Vollgeschoss für Munition vorzugsweise mit einem Kaliber von weniger als 13 mm.

Der Weiteren stellt die vorliegende Erfindung ein Verfahren zum Herstellen eines derartigen Vollgeschosses bereit.

Aus ökologischen und gesundheitlichen Gründen, insbesondere auf Übungsschießplätzen ist der Einsatz von Blei als Material für Vollgeschosse immer mehr ungeeignet. Bei der Materialwahl für Vollgeschosse besteht somit ein Interessenskonflikt insbesondere zwischen guter Präzision sowie Flugreichweite und Umweltverträglichkeit. Alternativmaterialien zu Blei, wie beispielsweise Zinn, Zink, Kupfer, haben sich als weniger geeignet wegen deren niedrigen Dichte herausgestellt, wodurch zwar eine bessere Umweltverträglichkeit gewährleistet wäre, jedoch deutliche Einbußen in Bezug auf Präzision und Flugreichweite einhergehen. Ferner haben auch Alternativlösungen als Stahl- oder Messingvollprojektile entscheidende Nachteile in Bezug auf Lauflebensdauer und Durchpresswiderstand durch den Schusswaffenlauf. Daraus folgt eine ungünstige Innenballistik. Der Druck ist beim Pulverabbrand zu hoch während die resultierende Mündungsgeschwindigkeit zu tief ist.

Aus US 4,109,581 ist ein Vollgeschoss aus Weicheisen bekannt. Das Vollgeschoss besitzt eine ogivenartige Geschossfront, ein daran anschließendes leicht konisches Führungsband, das etwa 1/3 bis ¼ der Geschosslänge ausmacht, und ein kegelförmiges Geschossheck. An dem Geschoss gemäß US 4,109,581 hat sich dessen Ballistik, insbesondere Präzision und Flugreichweite, als nachteilig erwiesen. Ferner wirkt sich das längliche Führungsband auch nachteilig auf die Innenballistik des Geschosses aus.

WO 94/00730 A1 offenbart ein Weicheisengeschoss.

US 4,387,492 offenbart ein weiches Holspitzmantelgeschoss.

US 5,686,693 offenbart ein Geschoss aus einer Stahllegierung mit Beimischungen.

DE 295 16 889 U1 offenbart ein Vollgeschoss für Munition, aus Weichstahl, umfassend ein wenigstens abschnittsweise zylindrisches Führungsband zum Führen des Vollgeschosses in einem Schusswaffenlauf.

DE 709 576 C offenbart ein Vollgeschoss für Munition, aus Eisen, umfassend ein wenigstens abschnittsweise zylindrisches Führungsband zum Führen des Vollgeschosses in einem Schusswaffenlauf.

Eine Aufgabe der vorliegenden Erfindung besteht daher darin, die Nachteile des Standes der Technik zu überwinden, insbesondere ein umwelt- und gesundheitsverträgliches Vollgeschoss mit einer verbesserten Ballistik, insbesondere Präzision, bereitzustellen.

Die Aufgabe wird durch den Gegenstand der Ansprüche 1 und 9 gelöst.

Danach ist ein Vollgeschoss für Munition insbesondere mit einem Kaliber von weniger als 13 mm bereitgestellt. Das Kaliber wird im Allgemeinen als Maß für den Außendurchmesser von Projektilen bzw. Geschossen und den Innendurchmesser eines Schusswaffenlaufs bezeichnet. Beispielsweise werden erfindungsgemäße Vollgeschosse auch für Munition mit einem Kaliber von weniger als 7 mm oder höchstens 5,6 mm eingesetzt. Im Gegensatz zu Vollmantelgeschossen, die in der Regel aus einem Geschossmantel aus einem verformbaren Material, wie beispielsweise Tombak, und einem darin angeordneten, insbesondere verpressten, Geschosskern, welcher separat zu den Geschossmantel hergestellt ist, weisen Vollmantelgeschosse keinen separaten Mantel auf. Insbesondere ist das Vollgeschoss aus einem Stück hergestellt.

Erfindungsgemäß ist das Vollgeschoss aus Eisen. Beispielsweise und außerhalb des Schutzumfangs der Ansprüche ist das Vollgeschoss aus Eisen, insbesondere Weicheisen, mit einem Kohlenstoffgehalt von mehr als 0,05 % hergestellt. Es wurde herausgefunden, dass sich durch die Erhöhung des Kohlenstoffgehalts die Härte und Zugfestigkeit des Vollgeschosses erhöht, was sich vorteilhaft auf die Geschossballistik auswirkt. Mittels des Vollgeschosses ist ein umweltverträgliches Vollgeschoss geschaffen, dass eine verbesserte Ballistik aufweist. Ferner hat sich herausgestellt, dass der Kohlenstoffgehalt sich korrosionsschützend auf das Vollgeschoss auswirkt. Des Weiteren trägt der erhöhte Kohlenstoffanteil auch dazu bei, die Diffusion zwischen Schusswaffenlauf und Vollgeschoss bei dessen Abschluss mittels einer Schusswaffe zu begrenzen.

Gemäß einer beispielhaften Ausführung außerhalb des Schutzumfangs der Ansprüche liegt der Kohlenstoffgehalt im Bereich von 0,06 % bis 1,14 %, insbesondere im Bereich von 0,08 % bis 0,12 %. Derartige Kohlenstoffbereiche haben sich als besonders vorteilhaft in Bezug auf die Ballistik erwiesen. Insbesondere wurde herausgefunden, dass bei zu hohen Kohlenstoffgehalten die Sprödigkeit des Vollgeschosskörpers zu sehr erhöht ist, was sich nachteilig auf die Herstellung und Formbarkeit des Vollgeschosses auswirkt.

In einer beispielhaften Ausführung außerhalb des Schutzumfangs der Ansprüche ist das Vollgeschoss aus einem Material hergestellt, das zusätzlich zu Eisen wenigstens ein weiteres Übergangsmetall aufweist, beispielsweise ausgewählt aus der Gruppe enthaltend Mangan und Kupfer, insbesondere zu einem Masseanteil von 0,01 % bis 1,2 % oder von 0,3 % bis 1 %.

In einer weiteren beispielhaften Ausführung außerhalb der vorliegenden Erfindung kann das Material des Vollgeschosses wenigstens ein weiteres Additiv ausgewählt aus der Kohlenstoffgruppe, der Stickstoffgruppe und/oder der Sauerstoffgruppe enthalten. Beispielweise kann das wenigstens eine Additiv ein Halbmetall sein. Beispielweise kann das wenigstens eine Additiv einen Gewichtsprozentanteil von wenigstens 0,01 % bis höchstens 0,48 % aufweisen.

In einer weiteren beispielhaften Ausführung außerhalb des Schutzumfangs der Ansprüche weist das Eisen des Vollgeschosses einen Mangangehalt von 0,01 % bis 0,8 %, insbesondere von 0,3 % bis 0,6 %, auf.

Gemäß einer bespielhaften Weiterbildung außerhalb des Schutzumfangs der Ansprüche weist das Eisen einen Siliziumgehalt von weniger als 3,5 %, insbesondere von weniger als 0,4 % oder weniger als 0,3 %, auf.

In einer weiteren beispielhaften Ausführung außerhalb des Schutzumfangs der Ansprüche weist das Eisen einen Phosphorgehalt im Bereich von 0,01 % bis 0,04 %, insbesondere im Bereich von 0,02 % bis 0,03 %, auf.

Des Weiteren und außerhalb des Schutzumfangs der Ansprüche kann vorgesehen sein, dass das Eisen einen Schwefelgehalt im Bereich von 0,01 % bis 0,04 %, insbesondere im Bereich von 0,02 % bis 0,03 %, aufweist.

In einer weiteren beispielhaften Ausführung außerhalb des Schutzumfangs der Ansprüche weist das Eisen einen Kupfergehalt von weniger als 0,4 %, insbesondere weniger als 0,3 % oder weniger als 0,25 %, auf.

Beispielsweise und außerhalb des Schutzumfangs der Ansprüche kann das Vollgeschoss aus einem Saarstahl C10C hergestellt sein.

Das erfindungsgemäße Vollgeschoss enthält kein Blei.

Des Weiteren kann das Vollgeschoss einen insbesondere ogivenartigen Geschossbug, ein daran anschließendes, wenigstens abschnittsweise zylindrisches Führungsband zum Führen des Vollgeschosses in einem Schusswaffenlauf und ein an das Führungsband anschließendes Geschossheck umfassen. Wenn in der vorliegenden Beschreibung von Bug, Front, bugseitig bzw. frontseitig oder Heck, heckseitig bzw. rückseitig gesprochen wird, ist dies in Bezug auf eine in Geschossflugrichtung weisende Geschosslängsachse zu verstehen. Das Führungsband kann beispielsweise derart gestaltet sein, dass es in ein Zug-Feld-Profil des Schusswaffenlaufs eingreift, welches insbesondere dazu dient, dem Vollgeschoss beim Entlanggleiten innerhalb des Schusswaffenlaufs in einen Drall zu versetzen, um die Geschossflugbahn zu stabilisieren.

Beispielsweise weist das Geschossheck einen Boden, der insbesondere einem Kraftübertragungsteil, wie einem Schlagbolzen, der Schusswaffe zugewandt ist, und eine in den Boden mündende Geschossbasis auf. Die Geschossbasis verjüngt sich in Richtung des Bodens wenigstens abschnittsweise konkav. Dies bedeutet, dass sich die Geschossbasis nicht vollständig konkav erstrecken muss, insbesondere sich nicht vollständig vom Führungsband bis hin zum Geschossboden konkav verjüngen muss. In einer alternativen Ausführung verjüngt sich die Geschossbasis ausgehend vom Führungsband vollständig konkav bis hin zum Geschossboden. In einer weiteren beispielhaften Ausführung schließt heckseitig an das Führungsband und frontseitig an den konkaven Bereich der Geschossbasis ein im Wesentlichen zylindrischer Geschossbasisabschnitt an, der in Bezug auf das Führungsband einen geringeren Außendurchmesser besitzt. Es wurde gemäß der vorliegenden Erfindung herausgefunden, dass aufgrund der geringeren Dichte des Eisen-Werkstoffs gegenüber standardgemäß eingesetzten Blei-Materialen Masseeinbußen einhergehen, die durch die erfindungsgemäße konstruktive Gestaltung in Bezug auf Ballistik und/oder Präzision des Geschosshecks jedoch kompensiert werden können. Durch das Vorsehen einer Geschossbasis wird zusätzliche Masse in das Vollgeschoss eingebracht, wobei die Konkavität sich positiv auf die Ballistik des Vollgeschosses auswirkt, insbesondere das Vollgeschoss während des Flugs stabilisiert, ohne jedoch den Durchpresswiderstand des Vollgeschosses innerhalb des Schusswaffenlaufs zu erhöhen.

Gemäß einer bespielhaften Weiterbildung des erfindungsgemäßen Vollgeschosses liegt ein eine Außenkontur der Geschossbasis definierender Krümmungsradius im Bereich des 0,1-fachen bis 0,5-fachen eines maximalen Geschoß-Außendurchmessers. Beispielsweise beträgt der Krümmungsradius etwa das 0,2-fache des maximalen Geschoss-Außendurchmessers. Der maximale Geschoss-Außendurchmesser liegt im Bereich des Führungsbands vor.

Gemäß einer bespielhaften Weiterbildung des Vollgeschosses erstreckt sich die wenigstens abschnittsweise konkave Geschossbasis in Längserstreckungsrichtung des Vollgeschosses um das 0,2-fache bis 0,6-fache, insbesondere um das 0,4-fache, eines maximalen Geschoss-Außendurchmessers, der beispielsweise im Bereich des Führungsbands vorliegen kann. Die genannte Länge der Geschossbasis wurde als vorteilhaft in Bezug auf die Bereitstellung zusätzlicher Masse sowie die Erzeugung einer aerodynamisch vorteilhaften Geschossstruktur, dessen Durchpresswiderstand innerhalb des Schusswaffenlaufs positiv beeinflusst ist, identifiziert.

In einer weiteren beispielhaften Ausführung des Vollgeschosses weist der Boden einen Außendurchmesser im Bereich des 0,6-fachen bis 0,9-fachen eines maximalen Geschoss-Außendurchmessers auf. Insbesondere beträgt der Außendurchmesser etwa das 0,8-fache des maximalen Geschoss-Außendurchmessers. Beispielsweise mündet der konkave Abschnitt der Geschossbasis unmittelbar in den Geschossboden, welcher konzentrisch bezüglich der Geschosslängsachse angeordnet ist. Beispielsweise besitzt der Boden eine heckseitige Stirnfläche, welche im Wesentlichen lotrecht zur Geschosslängsachse orientiert ist.

Des Weiteren kann das Vollgeschoss einen insbesondere ogivenartigen Geschossbug, ein daran anschließendes, wenigstens abschnittsweise zylindrisches Führungsband zum Führen des Vollgeschosses in einem Schusswaffenlauf und ein an das Führungsband anschließendes Geschossheck umfassen. Das Führungsband kann beispielsweise derart gestaltet sein, dass es in ein Zug-Feld-Profil des Schusswaffenlaufs eingreift, welches insbesondere dazu dient, dem Vollgeschoss beim Entlanggleiten innerhalb des Schusswaffenlaufs in einen Drall zu versetzen, um die Geschossflugbahn zu stabilisieren.

Beispielsweise ist ein Übergang von dem Geschossheck in das Führungsband durch einen Außenkonturvorsprung gebildet, an dem sich ein Außendurchmesser des Vollgeschosses kontinuierlich oder sprunghaft vergrößert. Es wurde erfindungsgemäß herausgefunden, dass durch das Vorsehen des Außenkonturvorsprungs (betrachtet vom Geschossheck), bzw. eines Außenkonturrücksprungs (betrachtet vom Geschossbug, das Phänomen des sogenannten Atmens des Schusswaffenlaufs gewährleistet ist. Aufgrund des Außenkonturvorsprungs kann bei einem Druckaufbau während des Schussvorgangs ein insbesondere radiales Weiten des Schusswaffenlaufs realisiert werden, wodurch es zu einem schonenden Gleiten des Vollgeschosses innerhalb des Schusswaffenlaufs kommt. Es wurde herausgefunden, dass das in Folge eines Verbrennungsvorgangs innerhalb des Schusswaffenlaufs entstehende Gas während einem Schussvorgang in einen winkelartigen Ringraumbereich, der außenseitig durch die Schusswaffenlaufinnenfläche und innenseitig durch den heckseitigen Außenkonturvorsprung von dem Geschossheck in das Führungsband gebildet ist, gepresst wird. Dadurch dehnt sich der Schusswaffenlauf leicht elastisch zumindest in Radialrichtung aus, so dass der Durchpresswiderstand innerhalb des Schusswaffenlaufs reduziert werden kann. Dies verringert auch den Abrieb zwischen Vollgeschossaußenfläche und Schusswaffenlaufinnenfläche und damit die Abnutzung. Quer zur Geschosslängsachse, das heißt in Radialrichtung, ist bevorzugt, dass der Außenkonturvorsprung weniger als 0,2 mm tief ist. Der Außenkonturvorsprung kann beispielsweise geradlinig verlaufen oder konkav gekrümmt sein. Des Weiteren kann der Außenkonturvorsprung gewährleisten, dass das Vollgeschoss in einer Übergangspassung im Feldprofil beweglich ist. Ein Vorteil der Übergangspassung ist die Minderung des Durchpresswiderstandes. Durch die Übergangspassung kann zusätzlich der Gasschlupf eingestellt werden, welcher je nach Art des Vollgeschosses wichtiger Einflussfaktor bezüglich dessen Präzision ist. Zusätzlich kann die Übergangspassung den Prozess des anfänglichen Einpressens zeitlich so verzögern, dass beim Abschuss der Schusswaffe der Schlag, sogenannter Initialschlag, auf das Vollgeschoss und den Schusswaffenlauf (Kurzzeitdynamik) reduziert werden kann. Die Abschwächung des Initialschlags beeinflusst positiv die Lebensdauer des Schusswaffenlaufes und die Präzision des Vollgeschosses.

Gemäß einer beispielhaften Weiterbildung des erfindungsgemäßen Vollgeschosses besitzt der Außenkonturvorsprung einen Neigungswinkel bezüglich einer in Längserstreckungsrichtung des Vollgeschosses orientierten Längsachse im Bereich von 10° bis 90°, insbesondere im Bereich von 20° bis 80°, 30° bis 70° oder im Bereich von 40° bis 80°.

Des Weiteren kann das Vollgeschoss einen insbesondere ogivenartigen Geschossbug und ein daran anschließendes, wenigstens abschnittsweise zylindrisches Führungsband zum Führen des Vollgeschosses in einem Schusswaffenlauf umfassen. Das Führungsband kann beispielsweise derart gestaltet sein, dass es in ein Zug-Feld-Profil des Schusswaffenlaufs eingreift, welches insbesondere dazu dient, dem Vollgeschoss beim Entlanggleiten innerhalb des Schusswaffenlaufs in einen Drall zu versetzen, um die Geschossflugbahn zu stabilisieren.

Beispielsweise ist ein Übergang von dem Führungsband in den Geschossbug durch einen Außenkonturrücksprung gebildet, an dem sich ein Außendurchmesser des Vollgeschosses kontinuierlich oder sprunghaft verkleinert. Es wurde erfindungsgemäß herausgefunden, dass durch das Vorsehen des Außenkontursprungs zu einem schonenden Gleiten des Vollgeschosses innerhalb des Schusswaffenlaufs kommt. Der Abrieb zwischen Vollgeschossaußenfläche und Schusswaffenlaufinnenfläche kann folglich vermindert werden. Der Außenkontursprung kann beispielsweise geradlinig verlaufen oder konkav gekrümmt sein. Des Weiteren kann der Außenkontursprung gewährleisten, dass das Vollgeschoss in einer Übergangspassung im Feldprofil beweglich ist. Durch die Übergangspassung kann zusätzlich der Gasschlupf eingestellt werden, welcher je nach Art des Vollgeschosses wichtiger Einflussfaktor bezüglich dessen Präzision ist. Zusätzlich kann die Übergangspassung den Prozess des anfänglichen Einpressens zeitlich so verzögern, dass beim Abschuss der Schusswaffe der Schlag, sogenannter Initialschlag, auf das Vollgeschoss und den Schusswaffenlauf (Kurzzeitdynamik) reduziert werden kann. Die Abschwächung des Initialschlags beeinflusst positiv die Lebensdauer des Schusswaffenlaufes und die Präzision des Vollgeschosses.

Gemäß einer beispielhaften Weiterbildung des erfindungsgemäßen Vollgeschosses besitzt der Außenkonturvorsprung von dem Geschossheck in das Führungsband und/oder der Außenkonturrücksprung von dem Führungsband in den Geschossbug eine quer zur Geschosslängsachse bemessene radiale Tiefe von weniger als 0,5 mm, insbesondere von weniger als 0,4 mm, 0,3 mm oder 0,2 mm. Durch das radiale Vorstehen des Führungsbandes gegenüber dem Geschossheck und/oder dem Geschossbug kann somit gewährleistet werden, dass im Wesentlichen ausschließlich das Führungsband in das Zugprofil des Schusswaffenlaufs eingreift bzw. an diesem bei einem Schussvorgang entlanggleitet. Insofern kann der Abrieb zwischen Schusswaffenlauf und Vollgeschossaußenfläche vermindert werden.

Das Vollgeschoss umfasst ein wenigstens abschnittsweise zylindrisches Führungsband zum Führen des Vollgeschosses in einem Schusswaffenlauf, insbesondere zum Eingreifen in Züge eines Zug-Feldprofils eines Schusswaffenlaufs.

Das Zug-Feld-Profil dient insbesondere dazu, das Vollgeschoss beim Entlanggleiten innerhalb des Schusswaffenlaufs in einen Drall zu versetzen, um die Geschossflugbahn zu stabilisieren.

Beispielsweise besitzt das wenigstens abschnittsweise zylindrische Führungsband eine in Längserstreckungsrichtung des Vollgeschosses bemessene axiale Länge im Bereich des 10-fachen bis 100-fachen einer Zug-/Feldmaß-Differenz eines Schusswaffenlaufs. Die Erfinder der vorliegenden Erfindung haben herausgefunden, dass eine zu große Länge des zylindrischen Führungsbands beim Einsatz für Eisen-Vollgeschosse weniger geeignet ist. Beispielsweise kann vorgesehen sein, dass anschließend an den insbesondere ogivenartigen Geschossbug ein Axialabschnitt des Führungsbands anschließt, welcher von einer zylindrischen Form abweicht, bevor das Führungsband den zylindrischen Führungsbandabschnitt bildet. Beispielsweise kann der zylindrische Führungsbandabschnitt derart bemessen sein, dass eine Kontaktumlaufringlinie zwischen Führungsband und Schusswaffenlaufinnenfläche gebildet ist.

Das Vollgeschoss kann einen insbesondere ogivenartigen Geschossbug umfassen, der eine in Richtung der Geschosslängsachse orientierte im Wesentlichen ebene Stirnfläche besitzt. Die ebene Stirnfläche kann beispielsweise durch Ablängen hergestellt sein. Beispielsweise besitzt die ebene Stirnfläche einen Durchmesser, der wenigstens 10 %, insbesondere 15 %, wenigstens 20 % oder wenigstens 25 %, eines Durchmessers des Geschossbodens besitzt. Zum einen wurde herausgefunden, dass sich die ebene bugseitige Stirnfläche positiv auf die Außenballistik des Vollgeschosses auswirkt, insbesondere das Vollgeschoss stabiler fliegt, so dass dessen Präzision erhöht werden kann. Ein weiterer Vorteil besteht darin, dass während des Herstellungsverfahrens, beispielsweise während des Umformverfahrens, insbesondere Massivumformverfahrens, geringere Kräfte zum Formen des Vollgeschosses notwendig sind.

Erfindungsgemäß ist ein Vollgeschoss für Munition, insbesondere mit einem Kaliber von weniger als 13 mm vorgesehen. Das Vollgeschoss ist aus Eisen hergestellt.

Das Vollgeschoss umfasst ein wenigstens abschnittsweise zylindrisches Führungsband zum Führen des Vollgeschosses in einem Schusswaffenlauf, insbesondere zum Eingreifen in Züge eines Zug-Feld-Profils eines Schusswaffenlaufs. Das Zug-Feld-Profil dient insbesondere dazu, das Vollgeschoss beim Entlanggleiten innerhalb des Schusswaffenlaufs in einen Drall zu versetzen, um die Geschossflugbahn zu stabilisieren.

Erfindungsgemäß beträgt eine Vickershärte im Bereich eines Führungsband-Außendurchmessers höchstens 150 HV. Beispielsweise erfolgt die Fertigung eines erfindungsgemäßen Vollgeschosses derart, dass ein Eisenrohling bestimmter Dimensionierung und bestimmter Vickershärte bereitgestellt wird. Die Erfinder der vorliegenden Erfindung haben herausgefunden, dass selbst bei einem Ausgangsmaterial eines Eisenrohlings mit einer Vickershärte von 140 HV die Herstellung so erfolgen kann, dass im Bereich des Führungsband-Außendurchmessers die Vickershärte nur geringfügig erhöht wird, insbesondere bis höchstens zu einem Wert von 150 HV. Es wurde herausgefunden, dass die Bearbeitung, insbesondere Bewegung und/oder Verdrängung, von Eisen-Werkstoff eine Härteveränderung des Vollgeschosses bewirkt. Ziel während des Herstellungsprozesses ist es allerdings, zumindest im Bereich des Führungsbands nur so viel Umformarbeit wie notwendig zu verrichten, jedoch so wenig wie möglich. Es wurde herausgefunden, dass die homogene Härteverteilung zumindest im Bereich des Führungsbandes und eines Geschosszentrums, welches sich in axialer Richtung nahe der Geschossmittelachse befindet, außenballistische Vorteile erzielen lassen.

Gemäß einer beispielhaften Weiterbildung des erfindungsgemäßen Geschosses ist eine Vickershärte im Bereich eines Führungsband-Außendurchmessers weniger als 10 %, insbesondere weniger als 5 % oder weniger als 3 %, größer als eine Vickershärte im Bereich eines Geschosszentrums auf gleicher Höhe bezüglich einer Geschosslängsachse.

Gemäß einem weiteren Aspekt außerhalb des Schutzumfangs der Ansprüche ist ein Intermediat zum Fertigen eines nach einem der vorstehenden Ausführungen bzw. Aspekte ausgebildeten, insbesondere bleifreien, Vollgeschosses bereitgestellt.

Das Intermediat besteht aus einem Vorpresskörper aus Eisen, insbesondere Weicheisen, insbesondere Saarstahl C10C, mit einem im Wesentlichen zylindrischen Heckabschnitt und einem daran anschließenden, sich konkav verjüngenden Frontabschnitt. Der Frontabschnitt kann beispielsweise durch Umformen, insbesondere Kaltumformen, wie Pressen, hergestellt sein. Beispielsweise ist der Heckabschnitt dazu ausgebildet, zum Geschossheck weiterverarbeitet zu werden. Des Weiteren kann der Frontabschnitt dazu ausgebildet sein, zum inbesondere ogivenartigen Geschossbug weiterverarbeitet zu werden. Die Erfinder haben herausgefunden, dass durch den konkaven Frontabschnitt die Verformkräfte zum Weiterverarbeiten des Intermediats zum Vollgeschoss gesenkt werden können. Dadurch lassen sich zum einen die Herstellungskosten senken und zum anderen reduzieren sich die am Geschoss in Folge von Umformungen einhergehenden Härteveränderungen, wie es oben beschrieben wurde. Der Vorpresskörper ermöglicht es außerdem, komplexere Vollgeschossformen auf einfache Weise herzustellen.

Gemäß einem weiteren Aspekt außerhalb des Schutzumfangs der Ansprüche, der mit den vorhergehenden Aspekten und beispielhaften Ausführungen kombinierbar ist, ist ein Verfahren zum Herstellen eines nach dem vorhergehenden Aspekt ausgebildeten Intermediats zum Fertigen eines nach einem der beispielhaften Ausführungen oder Aspekte der vorliegenden Erfindung ausgebildeten Vollgeschosses bereitgestellt.

Zunächst wird ein zylindrischer, insbesondere bleifreier, Eisenrohling bereitgestellt. Der Eisenrohling besitzt eine bestimmte Außendimensionierung und Härte, insbesondere Vickershärte.

Der Eisenrohling wird dann in einem Frontabschnitt in eine sich konkav verjüngende Form gebracht. Beispielsweise kann dies durch Umformen, insbesondere Kaltumformen, insbesondere Pressen, erfolgen. Bei der Weiterverarbeitung zum Vollgeschoss kann der konkave Frontabschnitt in eine Ogivenform weiterverarbeitet, insbesondere umgeformt, insbesondere kaltumgeformt, insbesondere gepresst, werden.

Angrenzend an den Frontabschnitt wird ein wenigstens abschnittsweise zylindrisches Führungsband zum Führen des Vollgeschosses in einem Schusswaffenlauf gebildet. Das Führungsband kann durch Umformen, insbesondere Kaltumformen, insbesondere Pressen, hergestellt werden.

Gegebenenfalls wird anschließend heckseitig an das Führungsband ein Geschossheck mit konstantem oder sich wenigstens abschnittsweise kontinuierlich verjüngenden Außendurchmesser gebildet, wobei gegebenenfalls eine sich wenigstens abschnittsweise konkav verjüngende Geschossbasis im Bereich des Geschosshecks gebildet wird. Die Fertigung des Geschosshecks kann durch Umformen, insbesondere Kaltumformen, insbesondere Pressen, erfolgen.

Gemäß einer beispielhaften Weiterbildung des erfindungsgemäßen Verfahrens wird das Vollgeschoss derart hergestellt, insbesondere umgeformt, dass der Eisenrohling um weniger als 20 %, insbesondere weniger als 15 %, verkürzt wird. Alternativ oder zusätzlich kann vorgesehen sein, dass sich ein Durchmesser des Eisenrohlings um höchstens 25 %, insbesondere um höchstens 20 %, vergrößert. Des Weiteren kann alternativ oder zusätzlich vorgesehen sein, dass eine Vickershärte im Bereich eines Führungsband-Außendurchmessers um weniger als 15 %, insbesondere um weniger als 10 %, zunimmt. Durch das erfindungsgemäße Herstellungsverfahren zum Herstellen eines Intermediats und/oder zum Herstellen eines Vollgeschosses wird gewährleistet, dass die notwendigen Materialverformungen an dem Eisenrohling reduziert werden können, so dass sich eine deutlich homogenere Härteverteilung im Bereich des Intermediats und/oder des Vollgeschosses ergibt, als es bislang im Stand der Technik möglich war.

Bevorzugte Ausführungen sind in den Unteransprüchen gegeben.

Im Folgenden werden weitere Eigenschaften, Merkmale und Vorteile der Erfindung mittels Beschreibung bevorzugter Ausführungen der Erfindung anhand der beiliegenden beispielhaften Zeichnungen deutlich, in denen zeigen:
- Fig. 1: eine Seitenansicht einer beispielhaften Ausführung eines erfindungsgemäßen Vollgeschosses;
- Fig. 2: eine Seitenansicht einer beispielhaften Ausführung eines erfindungsgemäßen Intermediats;
- Fig. 3: eine Seitenansicht des Vollgeschosses nach Fig. 1, wobei eine Härteverteilung angedeutet ist;
- Fig. 4: eine Seitenansicht einer weiteren beispielhaften Ausführung eines erfindungsgemäßen Vollgeschosses;
- Fig. 5: eine Schnittansicht gemäß der Linie V-V aus Fig. 4, wobei ein Schusswaffenlauf hinzugefügt ist;
- Fig. 6: eine Schnittansicht gemäß der Linie VI-VI aus Fig. 4, wobei ein Schusswaffenlauf hinzugefügt ist;
- Fig. 7: eine Seitenansicht eines Rohling zum Herstellen eines erfindungsgemäßen Intermediats und/oder zum Herstellen eines erfindungsgemäßen Vollgeschosses;
- Fig. 8: eine Seitenansicht einer beispielhaften Ausführung eines erfindungsgemäßen Intermediats; und
- Fig. 9: eine Seitenansicht einer weiteren beispielhaften Ausführung eines erfindungsgemäßen Vollgeschosses.

In der folgenden Beschreibung beispielhafter Ausführungen der Erfindung sind erfindungsgemäße Vollgeschosse im Allgemeinen mit der Bezugsziffer 1 und Intermediate im Allgemeinen mit der Bezugsziffer 100 versehen. Für die folgende Beschreibung beispielhafter Ausführungen außerhalb des Schutzumfangs der Ansprüche anhand der Figuren sind Intermediat 100 und Vollgeschoss 1 aus Eisen-Material hergestellt, insbesondere einem C10C-Saarstahl mit einem Kohlenstoffgehalt von mehr als 0,05 %. Der entscheidende Vorteil des verwendeten Materials ist dessen verbesserte Umweltverträglichkeit im Vergleich zu den bislang verwendeten Geschoss-Materialien, wie insbesondere Blei.

In Fig. 1 ist eine beispielhafte Ausführung des erfindungsgemäßen Vollgeschosses 1 in der Seitenansicht gezeigt. Eine Flugrichtung F ist schematisch durch einen Pfeil angedeutet und zeigt in Fig. 1 nach rechts. In Bezug auf die Geschoss-Flugrichtung F sind die Begriffe Bug, bugseitig, Front bzw. frontseitig sowie Heck, heckseitig bzw. rückseitig zu verstehen. Grundsätzlich lassen sich erfindungsgemäße Vollgeschosse 1 in drei Hauptabschnitte unterteilen: Einen Geschossbug 3; ein daran anschließendes Führungsband 5; und eine an das Führungsband 5 anschließendes Geschossheck 7. Der Geschossbug besitzt eine im Wesentlichen ogivenartige Form und verjüngt sich in Flugrichtung F unter Ausbildung einer Ogive 9 hin zu einer stirnseitigen, in Flugrichtung F weisenden ebenen Stirnfläche 11. Anders als bei standardmäßigen bekannten Vollgeschossen, bei denen die Ogive 9 in eine Geschossspitze mündet, die beispielsweise durch Umformen realisiert ist, ist die ebene Stirnfläche 11 durch Ablängen der Ogive 9 gebildet. Es wurde herausgefunden, dass sich der derart abgeflachte Ogivenbereich und die daraus resultierende ebene Stirnfläche 11 positiv auf die Außenballistik des Vollgeschosses 1 auswirken sowie bei der Herstellung der bugseitigen Geschossogive, die beispielsweise durch Umformen realisiert werden kann, signifikant geringere Kräfte notwendig sind.

Die Ogive 9 mündet heckseitig in das Führungsband 5. In Richtung des Führungsbands 5 verringert sich eine Krümmung der Ogive 9 kontinuierlich, so dass unmittelbar vor einem Übergang 13 in das Führungsband 5 der Geschossbug 3 sich zumindest einer zylindrischen Form annähert. Das Führungsband 5 dient im Allgemeinen dazu, das Vollgeschoss 1 innerhalb eines Schusswaffenlaufs 15 (Fig. 5, 6) zu führen und/oder dazu, in ein Zug-Feld-Profil A, B (Fig. 5, 6) des Schusswaffenlaufs 15 einzugreifen. Das Führungsband 5 legt bei den erfindungsgemäßen Vollgeschossen 1 einen maximalen Außendurchmesser D_{a,max} des Vollgeschosses 1 fest. Dies wird unter anderem dadurch realisiert, dass der Übergang 13 von dem Führungsband 5 in den Geschossbug 3 durch einen Außenkonturrücksprung gebildet ist, an dem sich ein Außendurchmesser Dₐ des Vollgeschosses 1 sprunghaft verkleinert. Der umlaufende Außenkonturrücksprung ist in Fig. 1 schematisch durch die mittels des Bezugszeichens 15 gekennzeichnete Sichtkante angedeutet. Durch den Außenkonturrücksprung 15 kann sichergestellt werden, dass im Wesentlichen ausschließlich das Führungsband 5 in das Zugprofil des Schusswaffenlaufs 15 eingreift. Dies wird anhand der Fig. 4 bis 6 weiter unten veranschaulicht. Durch die Minimierung des Eingriffs- und/oder Gleitkontaktes zwischen Vollgeschoss 1 und Schusswaffenlauf 15 auf im Wesentlichen ein vorzugsweise schmalbandiges Führungsband 5 konnte der Durchpresswiderstand des Vollgeschosses 1 innerhalb des Schusswaffenlaufs 15 verringert werden.

Des Weiteren setzt sich, wie es in Fig. 1 abgebildet ist, das Führungsband 5 heckseitig ebenfalls radial von dem heckseitig anschließenden Geschossheck 7 ab. Ein Übergang 17 von dem Geschossheck 7 in das Führungsband 5 ist durch einen Außenkonturvorsprung gebildet, an dem sich ein Außendurchmesser Dₐ des Vollgeschosses 1 kontinuierlich vergrößert. Dies ist anhand der in Geschosslängsrichtung axial zueinander beabstandeten beiden Sichtkanten 19, 21 verdeutlicht, zwischen denen sich die Außenkontur des Vollgeschosses 1 in Radialrichtung in Richtung Führungsband 5 kontinuierlich aufweitet.

Die Außenkontursprünge im Bereich der Übergänge 13, 17 können einem Neigungswinkel bezüglich einer in Längserstreckung des Vollgeschosses 1 orientierten Geschosslängsachse im Bereich von 10° bis 90° besitzen, wobei gemäß Fig. 1 der Übergang 17 im Bereich von 15° bis 45° liegt, während am Übergang 13 ein 90°-Außenkonturvorsprung von Geschossbug 3 in das Führungsband 5 gebildet ist. Des Weiteren beträgt eine quer zur Geschosslängsachse zu bemessene radiale Tiefe des Außenkonturvorsprungs bzw. des Außenkonturrücksprungs weniger als 0,5 mm, insbesondere etwa 0,2 mm. Neben dem technischen Effekt der Reduzierung des Durchpresswiderstands durch den Schusswaffenlauf 15 hat der heckseitige Außenkonturvorsprung von dem Geschossheck 7 in das Führungsband 5 den technischen Effekt des sogenannten Atmens des Schusswaffenlaufs 15. Dies wird dadurch erreicht, dass beim Abfeuern einer Schusswaffe der sich bildende bzw. aufbauende Gasdruck ein elastisches Weiten des Schusswaffenlaufs 15 generiert, wodurch es zu einem schonenderen Gleiten des Vollgeschosses 1 innerhalb des Schusswaffenlaufs 15 kommt. Dies bedeutet, dass der Durchpresswiderstand zunehmend verringert ist. Es wurde herausgefunden, dass die resultierenden Gase sich in den zwischenheckseitigen Außenkontursprung im Bereich des Übergangs 17 und den Schusswaffenlauf 15 begrenzten Ringraum einpressen und somit den Lauf radial elastisch aufweiten, wodurch weniger Abrieb zwischen Schusswaffenlauf 15 und Vollgeschoss 1 besteht.

Das Geschossheck weist gemäß Fig. 1 einen unmittelbar an das Führungsband 5 bzw. den Übergang 17 anschließenden zylindrischen Heckabschnitt 23 auf. Heckseitig schließt an den zylindrischen Heckabschnitt 23 eine in einen Boden 25 mündende Geschossbasis 27 an, die sich in Richtung des Bodens 25 wenigstens abschnittsweise konkav verjüngt. Dabei liegt der Krümmungsradius des konkaven Abschnitts 27 der Geschossbasis im Bereich des o,1-fachen bis 0,5-fachen des maximalen Geschoss-Außendurchmessers D_{a,max}. Die wenigstens abschnittsweise konkave Geschossbasis 27 erstreckt sich außerdem in Längserstreckungsrichtung des Vollgeschosses 1 um das 0,2-fache bis 0,6-fache des maximalen Geschoss-Außendurchmessers D_{a,max}. Außerdem weist der Geschossboden 25 einen Außendurchmesser Dₐ auf, der im Bereich des 0,6-fachen bis 0,9-fachen des maximalen Geschoss-Außendurchmessers Dₐ liegt.

Des Weiteren ist gemäß des Vollgeschosses 1 in Fig. 1 vorgesehen, dass eine in Längserstreckungsrichtung des Vollgeschosses 1 bemessene axiale Länge des Führungsbands 5 im Bereich des 10-fachen bis 100-fachen einer Zug-Feldmaß-Differenz des Schusswaffenlaufs 15 liegt. Als Zug-/Feldmaßdifferenz ist die Differenz aus Innendurchmesser Dᵢ im Bereich des Zugmaßes A (Fig. 6) und Innendurchmesser Dᵢ im Bereich des Feldmaßes B (Fig. 6) zu verstehen.

In Fig. 2 ist eine Seitenansicht eines erfindungsgemäßen Intermediats 100 zum Fertigen eines Vollgeschosses 1 in der Seitenansicht abgebildet. Das Intermediat 100 besteht aus einem Vorpresskörper 101 mit einem im Wesentlichen zylindrischen Heckabschnitt 103 und einem daran anschließenden, sich konkav verjüngenden Frontabschnitt 105. Der Frontabschnitt 105 dient dazu, in den insbesondere ogivenartigen Geschossbug 3 weiterverformt zu werden. Im Allgemeinen kann die Herstellung des Intermediats 100 bzw. des Vollgeschosses 1 durch Umformen, insbesondere Kaltumformen, wie Pressen, aus einem Stück erfolgen. Es wurde herausgefunden, dass durch das Bereitstellen eines Intermediats 100 mit konkav verjüngendem Frontabschnitt 105 die zum Umformen notwendigen Kräfte reduziert werden können. Dadurch konnte die Ballistik des Vollgeschosses 1 verbessert werden. Verformungen am Material, insbesondere am Eisenrohling und/oder am Intermediat 100, haben lokale Härteveränderungen zur Folge, welche sich negativ auf die Ballistik auswirken. Dieser ermittelte Zusammenhang wird unter Bezugnahme auf die Fig. 7 bis 9 erläutert.

In Fig. 3 ist erneut das Vollgeschoss 1 gemäß Fig. 1 abgebildet, wobei eine Härteverteilung nach Vickers schematisch durch strichlierte Linien angedeutet ist, die Bereiche im Wesentlichen gleicher Vickershärte kennzeichnen. Auf die Bereiche wird im Folgenden näher eingegangen: Die Abbildung gemäß Fig. 3 ist so zu verstehen, dass die prozentuale Veränderung der Materialhärte nach Vickers am fertiggestellten Vollgeschoss 1 gemessen wurde gegenüber einer Ausgangshärte nach Vickers des breitgestellten Eisenrohlings 200 (Fig. 7), aus dem zunächst ein erfindungsgemäßes Intermediat 100 und anschließend ein erfindungsgemäßes Vollgeschoss 1 hergestellt wurde.

Im vorliegenden Beispiel wurde eine Ausgangshärte des Eisenrohlings von 140 HV 10/30 gewählt, wobei eine Prüfkraft von 10 N bei einer Belastungszeit von 30 s angesetzt wurde. Die Masse des fertiggestellten Vollgeschosses 1 beträgt etwa 7,3 g. Anhand der strichlierten Bereiche in der Seitenansicht des Vollgeschosses 1 sind Härtesteigerungen in Bezug auf die Vickershärte gekennzeichnet, die sich in lokale Bereiche in etwa gleicher Härte unterteilen lassen. In Fig. 3 sind Bereiche im Wesentlichen gleicher Härte mit derselben Bezugsziffer versehen, auf die im Folgenden im Detail eingegangen wird.

Frontseitig und heckseitig, angedeutet mittels der Bezugsziffer 29, wurde die größte prozentuale Härteveränderung, insbesondere Härtesteigerung, identifiziert. In den unmittelbar an den Geschossboden 25 bzw. die bugseitige Stirnfläche 11 anschließenden Bereichen, die bezüglich der Geschossmittelachse M symmetrisch liegen und sich ausgehend von der jeweiligen Stirnfläche, Geschossboden 25 oder Stirnfläche 11, konvex verjüngen, wurden Härtesteigerungen von über 40% gemessen. In den Bereichen 29 liegt eine Vickershärte von wenigstens 200 HV 10/30 vor. Der Großteil des Vollgeschosses, angedeutet durch das Bezugszeichen 35, erfuhr eine Härtesteigerung von etwa 10 % bis 20 %, so dass Vickershärten im Bereich von 150 HV 10/30 bis 170 HV 10/30 gemessen werden konnten. In einem länglichen, etwa elliptischen Bereich 33, der sich im Bereich der Geschossmittelachse M über etwa 2/3 bis 3/4 der axialen Dimension des Vollgeschosses 1 erstreckt, wurden die geringsten Härteveränderungen im Material eingebracht. In dem Bereich 33 liegt die Härtesteigerung unter 50 %, so dass Vickershärten von weniger als 150 HV 10/30 gemessen werden können. Interessant für die Vollgeschosse 1 gemäß der vorliegenden Erfindung ist, dass erreicht werden konnte, dass im Bereich des Führungsbands 5 und in Axialrichtung deutlich darüber hinaus, insbesondere in den zylindrischen Heckabschnitt 23 sowie in einen Teil der Ogive 9, sehr geringe Härtesteigerungen von etwa 7 % bzw. resultierende Vickershärten im Bereich von etwa 150 HV 10/30 generiert wurden, so dass im Bereich des Zug-Feld-Maßes des Vollgeschosses 1 sowie im Bereich nahe der Geschossmittelachse M (Bereich 33) im Wesentlichen die gleiche Härte nach Vickers vorliegt. Erfindungsgemäß wurde herausgefunden, dass sich die derart gebildete homogene Härteverteilung positiv auf die Ballistik und Präzision des Vollgeschosses 1 auswirkt.

In Fig. 4 ist eine weitere beispielhafte Ausführung eines erfindungsgemäßen Vollgeschosses 1 abgebildet. Zur Vermeidung von Wiederholungen wird in der folgenden Beschreibung im Wesentlichen auf diesen sich in Bezug auf die vorhergehenden Ausführungen ergebenden Unterschiede eingegangen. Beispielsweise stellt das Vollgeschoss 1 gemäß der Fig. 1 und 3 ein sogenanntes 9mm-Geschoss dar, während in Fig. 4 ein 13mm-Geschoss gezeigt ist. Ein weiterer wesentlicher Unterschied des Vollgeschosses 1 gemäß Fig. 4 besteht darin, dass die Übergänge 13, 17 anders realisiert sind: Im Gegensatz zu Fig. 1, 3 ist bei dem Vollgeschoss 1 gemäß Fig. 4 frontseitig der Übergang 13 durch einen von dem Geschossbug 3 in das Führungsband 5 radial nach außen sich aufweitenden Außenkonturvorsprung gebildet, an dem sich der Außendurchmesser Dₐ des Vollgeschosses 1 kontinuierlich vergrößert, ehe die Außenkontur durch das schmalbandige, zylindrische Führungsband 5 definiert ist, dass in das Zug-Maß A des Schusswaffenlaufs 15 eingreift. Wiederum heckseitig des Führungsbands 5 ist der Übergang 17 von dem Führungsband 5 in das Geschossheck 7 durch einen sprunghaften Außenkonturrücksprung gebildet, in dem sich der Außendurchmesser Dₐ sprunghaft verkleinert. Im Unterschied zur Ausführungsform gemäß der Fig. 1, 3 umfasst das heckseitig an das Führungsband 5 anschließende Geschossheck 7 keine konkave Geschossbasis 27, sondern einen angefasten Geschossboden 25, der mittels einer bezüglich der Geschosslängsachse in einem Winkel orientierte Phase 37 in den sich länglich erstreckenden zylindrischen Abschnitt 23 des Geschosshecks 7 mündet.

Anhand der Fig. 5, 6, welche Querschnittsansichten entsprechend der Linien V-V bzw. VI-VI sind und in denen der Schusswaffenlauf 15 schematisch hinzugefügt ist, werden die unterschiedlichen Außendurchmesser Dₐ des Vollgeschosses 1 ersichtlich. Die Querschnittsansicht V-V in Fig. 5 ist entlang des Führungsbands 5 geschnitten, während die Querschnittsansicht VI-VI in Fig. 6 heckseitig im Bereich des zylindrischen Heckabschnitts 23 geschnitten ist. Schematisch und deutlich vergrößert sind in den Fig. 5, 6 die Zug-Feldmaß-Profile angedeutet, wobei das Feldmaß-Profil mittels des Bezugszeichens B und das Zugmaß-Profil mittels des Bezugszeichens A angedeutet ist. Am Innenumfang 41 des Schusswaffenlaufs 15 angeordnete Züge 39, welche sich in Form von Nuten äußern, sind mittels des Bezugszeichens 39 gekennzeichnet. Aus einer Zusammenschau der Fig. 5 und 6 ist erkennbar, dass der Außendurchmesser Dₐ im Bereich des Führungsbands 5 (Fig. 5) größer bemessen ist als der Außendurchmesser Dₐ im Bereich des zylindrischen Heckabschnitts 23 (Fig. 6). Der Übersichtlichkeit halber sind die Dimensionen der Züge 39 in Radialrichtung größer dimensioniert, als dies tatsächlich der Fall ist. Des Weiteren sind die radialen Abstände zwischen Vollgeschoss 1 und Schusswaffenlaufinnenumfangsfläche 41 ebenfalls vergrößert dargestellt. Aus Fig. 5 ist ersichtlich, dass das schmalbandige zylindrische Führungsband 5 dazu eingerichtet ist, im Wesentlichen das Zugmaß A des Schusswaffeninnenlaufs abzubilden und somit in die Züge 39 des Schusswaffenlaufs 15 einzugreifen. Im Gegensatz dazu bildet der zylindrische Heckabschnitt 23 im Wesentlichen das Feldmaß-Profil B des Schusswaffenlaufs 15 ab und greift daher im Wesentlichen ausschließlich in die jeweils zwischen zwei benachbarten Zügen 39 angeordneten Felder 43 ein.

Anhand der Fig. 7 bis 9 wird zum einen das erfindungsgemäße Herstellungsverfahren erläutert sowie nochmals auf die erfindungsgemäße homogene Härteverteilung am hergestellten Vollgeschoss 1 eingegangen. In Fig. 7 ist ein zylindrischer Eisenrohling 200 bereitgestellt, der eine vorbestimmte Dimensionierung aufweist, zum Beispiel eine axiale Länge von knapp 30 Millimeter, insbesondere von 28,55 Millimeter, und einen Durchmesser von weniger als 5 Millimeter, insbesondere von etwa 4,7 Millimeter. Aus dem Eisenrohling 200 wird zunächst ein erfindungsgemäßes Intermediat 100 (Fig. 8) gebildet, insbesondere umgeformt, vorzugsweise kaltumgeformt. Dazu wird frontseitig ein sich konkav verjüngender Frontabschnitt 105 vorzugsweise durch Umformen, insbesondere Kaltumformen, gebildet.

Der so hergestellte Vorpresskörper 101 wird anschließend zu einem erfindungsgemäßes Vollgeschoss 1 weiterbearbeitet, dass in Fig. 9 gezeigt ist. Der Eisenrohling 200 wurde außerdem derart bearbeitet, dass das Intermediat 100 gemäß Fig. 8 eine Durchmesservergrößerung von etwa 15 % sowie eine Längenverkleinerung von etwa 5 % erfahren hat, so dass das Intermediat 100 beispielsweise eine Länge von 27,09 Millimeter und einen Durchmesser von 5,4 Millimeter besitzt. Das fertige Vollgeschoss 1 gemäß Fig. 9 wurde ausgehend von dem Intermediat 100 nochmals um etwa 9 % verkürzt, wobei der Durchmesser erneut um etwa 5 % angestiegen ist, so dass das Vollgeschoss beispielsweise eine Länge von 24,7 Millimeter und einen maximalen Außendurchmesser D_{a,max} von 5,66 Millimeter besitzt. Beispielsweise weist das 5,56mm-Vollgeschoss 1 eine Masse von 3,88 g auf. Bezogen auf den ursprünglich bereitgestellten Eisenrohling aus C10C-Werkstoff bedeutet dies eine Gesamtdurchmesservergrößerung von etwa 20 % und eine Gesamtlängenverkleinerung von etwa 13,5 %.

Die in der vorstehenden Beschreibung, den Figuren und den Ansprüchen offenbarten Merkmale können sowohl einzeln als auch in beliebiger Kombination für die Realisierung der Erfindung in den verschiedenen Ausgestaltungen von Bedeutung sein.

### Bezugszeichenliste

- 1: Vollgeschoss
- 3: Geschossbug
- 5: Führungsband
- 7: Geschossheck
- 9: Ogive
- 11: Stirnfläche
- 13, 17: Übergang
- 15: Schusswaffenlauf
- 19, 21: Sichtkante
- 23: Heckabschnitt
- 25: Boden
- 27: Geschossbasis
- 29, 31, 33, 35: Bereich im Wesentlichen gleicher Härte
- 37: Phase
- 39: Zug
- 41: Innenumfang
- 43: Feld
- 100: Intermediat
- 101: Vorpresskörper
- 103: Heckabschnitt
- 105: Frontabschnitt
- 200: Eisenrohling

- M: Mittelachse
- F: Flugrichtung
- A: Zugprofil
- B: Feldprofil

## Patentansprüche

1. Vollgeschoss (1) für Munition insbesondere mit einem Kaliber von weniger als 13 mm, aus Eisen, umfassend ein wenigstens abschnittsweise zylindrisches Führungsband (5) zum Führen des Vollgeschosses (1) in einem Schusswaffenlauf (15), insbesondere zum Eingreifen in Züge eines Zug-Feld-Profils eines Schusswaffenlaufs (15), **dadurch gekennzeichnet, dass** eine Vickershärte im Bereich eines Führungsband-Außendurchmessers höchstens 150 HV beträgt.

2. Vollgeschoss (1) nach Anspruch 1, wobei eine Vickershärte im Bereich des Führungsband-Außendurchmessers weniger als 10 %, insbesondere weniger als 5% oder weniger als 3 %, größer ist als eine Vickershärte im Bereich eines Geschosszentrums auf gleicher Höhe bezüglich einer Geschosslängsachse.

3. Vollgeschoss (1) nach einem der vorstehenden Ansprüche, umfassend einen insbesondere ogivenartigen Geschossbug (3), ein daran anschließendes, wenigstens abschnittsweise zylindrisches Führungsband (5) zum Führen des Vollgeschosses (1) in einem Schusswaffenlauf (15), insbesondere zum Eingreifen in Züge eines Zug-Feld- Profils eines Schusswaffenlaufs (15), und ein an das Führungsband (5) anschließendes Geschossheck (7), das einen Boden und eine in den Boden mündende Geschossbasis aufweist, die sich in Richtung des Bodens wenigstens abschnittsweise konkav verjüngt, wobei insbesondere ein eine Außenkontur der Geschossbasis definierender Krümmungsradius im Bereich des 0,1-fachen bis 0,5-fachen eines maximalen Geschoss-Außendurchmessers liegt, und/oder wobei die wenigstens abschnittsweise konkave Geschossbasis sich in Längserstreckungsrichtung des Vollgeschosses (1) um das 0,2-fache bis 0,6-fache eines maximalen Geschoss-Außendurchmessers erstreckt, und/oder wobei der Boden einen Außendurchmesser im Bereich des 0,6-fachen bis 0,9-fachen eines maximalen Geschoss-Außendurchmessers aufweist.

4. Vollgeschoss (1) nach einem der vorstehenden Ansprüche, umfassend einen insbesondere ogivenartigen Geschossbug (3), ein daran anschließendes, wenigstens abschnittsweise zylindrisches Führungsband (5) zum Führen des Vollgeschosses (1) in einem Schusswaffenlauf (15), insbesondere zum Eingreifen in Züge eines Zug-Feld-Profils eines Schusswaffenlaufs (15), und ein an das Führungsband (5) anschließendes Geschossheck (7), wobei ein Übergang von dem Geschossheck (7) in das Führungsband (5) durch einen Außenkonturvorsprung gebildet ist, an dem sich ein Außendurchmesser des Vollgeschosses (1) kontinuierlich oder sprunghaft vergrößert.

5. Vollgeschoss (1) nach Anspruch 4, wobei der Außenkonturvorsprung einen Neigungswinkel bezüglich einer in Längserstreckungsrichtung des Vollgeschosses (1) orientierten Geschosslängsachse im Bereich von 10° bis 90° besitzt.

6. Vollgeschoss (1) nach einem der vorstehenden Ansprüche, umfassend einen insbesondere ogivenartigen Geschossbug (3), ein daran anschließendes, wenigstens abschnittsweise zylindrisches Führungsband (5) zum Führen des Vollgeschosses (1) in einem Schusswaffenlauf (15), insbesondere zum Eingreifen in Züge eines Zug-Feld-Profils eines Schusswaffenlaufs (15), wobei ein Übergang von dem Führungsband (5) in den Geschossbug (3) durch einen Außenkonturrücksprung gebildet ist, an dem sich ein Außendurchmesser des Vollgeschosses (1) kontinuierlich oder sprunghaft verkleinert, wobei insbesondere der Außenkonturrücksprung einen Neigungswinkel bezüglich einer in Längserstreckungsrichtung des Vollgeschosses (1) orientierten Geschosslängsachse im Bereich von 10° bis 90° besitzt und/oder wobei der Außenkonturvorsprung und/oder der Außenkonturrücksprung eine quer zur Geschosslängsachse bemessene radiale Tiefe von weniger als 0,5 mm, insbesondere von weniger als 0,4 mm, 0,3 mm oder 0,2 mm, besitzt.

7. Vollgeschoss (1) nach einem der vorstehenden Ansprüche, umfassend ein wenigstens abschnittsweise zylindrisches Führungsband (5) zum Führen des Vollgeschosses (1) in einem Schusswaffenlauf (15), insbesondere zum Eingreifen in Züge eines Zug-Feld-Profils eines Schusswaffenlaufs (15), das eine in Längserstreckungsrichtung des Vollgeschosses (1) bemessene axiale Länge im Bereich des 10-fachen bis 100-fachen einer Zug-/Feldmaß-Differenz eines Schusswaffenlaufs (15) besitzt.

8. Vollgeschoss (1) nach einem der vorstehenden Ansprüche, umfassend einen insbesondere ogivenartigen Geschossbug (3), der eine in Richtung der Geschosslängsachse orientierte im Wesentlichen ebene, insbesondere durch Ablängen hergestellte, Stirnfläche besitzt.

9. Verfahren zum Herstellen eines nach einem der Ansprüche 1 bis 8 ausgebildeten Vollgeschosses (1), bei dem ein zylindrischer Eisenrohling (200) bereitgestellt wird und der Eisenrohling (200) in einem Frontabschnitt (105) in eine sich konkav verjüngende Form gebracht kaltumgeformt, insbesondere gepresst, wird, und angrenzend an den Frontabschnitt (105) wenigstens abschnittsweise ein zylindrisches Führungsband (5) zum Führen des Vollgeschosses (1) in einem Schusswaffenlauf (15) kaltumgeformt, insbesondere gepresst, wird.

10. Verfahren nach Anspruch 9, wobei der konkave Frontabschnitt (105) in eine Ogivenform umgeformt, insbesondere kaltumgeformt, insbesondere gepresst, wird.

11. Verfahren nach Anspruch 9 oder 10, wobei anschließend an das Führungsband (5) ein Geschossheck (7) mit konstantem oder sich wenigstens abschnittsweise kontinuierlich verjüngenden Außendurchmesser gebildet, insbesondere umgeformt, insbesondere kaltumgeformt, insbesondere gepresst, wird.

12. Verfahren nach Anspruch 9, 10 oder 11, wobei das Vollgeschoss (1) derart hergestellt, insbesondere umgeformt, wird, dass der Eisenrohling (200) um weniger als 20 %, insbesondere weniger als 15 %, verkürzt wird und/oder sich ein Durchmesser des Eisenrohlings um höchstens 25 %, insbesondere um höchstens 20 %, vergrößert und/oder eine Vickershärte im Bereich eines Führungsband-Außendurchmessers um weniger als 15 %, insbesondere um weniger als 10 %, zunimmt.

## Claims

1. Solid projectile (1) for ammunition, in particular with a caliber of less than 13 mm, made of iron, comprising an at least partially cylindrical driving band (5) for guiding the solid projectile (1) in a firearm barrel (15), in particular for engaging in pulls of a pull-field profile of a firearm barrel (15), **characterized in that** a Vickers hardness in the region of a driving band outer diameter is at most 150 HV.

2. Solid projectile (1) according to Claim 1, wherein a Vickers hardness in the region of the driving band outer diameter is less than 10%, in particular less than 5% or less than 3%, greater than a Vickers hardness in the region of a projectile center at the same height with respect to a projectile longitudinal axis.

3. Solid projectile (1) according to one of the preceding claims, comprising an in particular ogive-shaped projectile nose (3), an adjoining, at least partially cylindrical driving band (5) for guiding the solid projectile (1) in a firearm barrel (15), in particular for engaging in pulls of a pull-field profile of a firearm barrel (15), and a projectile tail (7) adjoining the driving band (5), which projectile tail has a base and a projectile base opening into the base, which projectile base tapers concavely at least partially in the direction of the base, wherein in particular a radius of curvature defining an outer contour of the projectile base lies in the range of 0.1 times to 0.5 times a maximum projectile outer diameter, and/or wherein the at least partially concave projectile base extends in the direction of longitudinal extent of the solid projectile (1) by 0.2 times to 0.6 times a maximum projectile outer diameter, and/or wherein the base has an outer diameter in the range of 0.6 times to 0.9 times a maximum projectile outer diameter.

4. Solid projectile (1) according to one of the preceding claims, comprising an in particular ogive-shaped projectile nose (3), an adjoining, at least partially cylindrical driving band (5) for guiding the solid projectile (1) in a firearm barrel (15), in particular for engaging in pulls of a pull-field profile of a firearm barrel (15), and a projectile tail (7) adjoining the driving band (5), wherein a transition from the projectile tail (7) into the driving band (5) is formed by an outer contour projection at which an outer diameter of the solid projectile (1) increases continuously or abruptly.

5. Solid projectile (1) according to Claim 4, wherein the outer contour projection has an angle of inclination with respect to a projectile longitudinal axis oriented in the direction of longitudinal extent of the solid projectile (1) in the range of 10° to 90°.

6. Solid projectile (1) according to one of the preceding claims, comprising an in particular ogive-shaped projectile nose (3), an adjoining, at least partially cylindrical driving band (5) for guiding the solid projectile (1) in a firearm barrel (15), in particular for engaging in pulls of a pull-field profile of a firearm barrel (15), wherein a transition from the driving band (5) into the projectile nose (3) is formed by an outer contour recess at which an outer diameter of the solid projectile (1) decreases continuously or abruptly, wherein in particular the outer contour recess has an angle of inclination with respect to a projectile longitudinal axis oriented in the direction of longitudinal extent of the solid projectile (1) in the range of 10° to 90°, and/or wherein the outer contour projection and/or the outer contour recess has a radial depth, dimensioned transversely with respect to the projectile longitudinal axis, of less than 0.5 mm, in particular of less than 0.4 mm, 0.3 mm or 0.2 mm.

7. Solid projectile (1) according to one of the preceding claims, comprising an at least partially cylindrical driving band (5) for guiding the solid projectile (1) in a firearm barrel (15), in particular for engaging in pulls of a pull-field profile of a firearm barrel (15), which driving band has an axial length, dimensioned in the direction of longitudinal extent of the solid projectile (1), in the range of 10 times to 100 times a pull/field dimension difference of a firearm barrel (15).

8. Solid projectile (1) according to one of the preceding claims, comprising an in particular ogive-shaped projectile nose (3) which has a substantially planar end face oriented in the direction of the projectile longitudinal axis, in particular produced by cutting to length.

9. Method for producing a solid projectile (1) formed according to one of Claims 1 to 8, in which method a cylindrical iron blank (200) is provided and the iron blank (200) is cold-formed, in particular pressed, in a front portion (105) into a concavely tapering shape, and a cylindrical driving band (5) for guiding the solid projectile (1) in a firearm barrel (15) is cold-formed, in particular pressed, at least partially adjacent to the front portion (105).

10. Method according to Claim 9, wherein the concave front portion (105) is formed into an ogive shape, in particular cold-formed, in particular pressed.

11. Method according to Claim 9 or 10, wherein a projectile tail (7) with a constant or at least partially continuously tapering outer diameter is formed, in particular deformed, in particular cold-formed, in particular pressed, subsequently to the driving band (5).

12. Method according to Claim 9, 10 or 11, wherein the solid projectile (1) is produced, in particular formed, in such a way that the iron blank (200) is shortened by less than 20%, in particular less than 15%, and/or a diameter of the iron blank increases by at most 25%, in particular by at most 20%, and/or a Vickers hardness in the region of a driving band outer diameter increases by less than 15%, in particular by less than 10%.

## Revendications

1. Projectile plein (1) pour munition, notamment d'un calibre inférieur à 13 mm, en fer, comprenant une bande de guidage (5) cylindrique au moins par endroits, destinée à guider le projectile plein (1) dans un canon (15) d'arme à feu, notamment destiné à s'engager dans des rayures d'un profil rayé d'un canon (15) d'arme à feu, **caractérisé en ce qu'**une dureté Vickers dans la zone du diamètre extérieur de la bande de guidage s'élève au plus à 150 HV.

2. Projectile plein (1) selon la revendication 1, une dureté Vickers dans la zone du diamètre extérieur de la bande de guidage étant supérieure de moins de 10 %, notamment de moins de 5 % ou de moins de 3 % à une dureté Vickers dans la zone d'un centre du projectile, à la même hauteur en rapport à un axe longitudinal du projectile.

3. Projectile plein (1) selon l'une quelconque des revendications précédentes, comprenant un avant de projectile (3), notamment en forme d'ogive, une bande de guidage (5) s'y raccordant, au moins cylindrique par endroits, destinée à guider le projectile plein (1) dans un canon (15) d'arme à feu, notamment destinée à s'engager dans des rayures d'un profil rayé d'un canon (15) d'arme à feu et un arrière de projectile (7) se raccordant sur la bande de guidage (5), qui comporte un fond inférieur et une base de projectile débouchant dans le fond inférieur, qui s'effile sous forme concave au moins par endroits dans la direction du fond inférieur, notamment un rayon de courbure définissant un contour extérieur de la base de projectile se situant dans l'ordre de 0,1 fois à 0,5 fois un diamètre extérieur maximal du projectile et / ou la base de projectile au moins concave par endroits s'étendant dans la direction d'extension longitudinale du projectile plein (1) de la valeur de 0,2 fois à 0,6 fois un diamètre extérieur maximal du projectile et / ou le fond inférieur présentant un diamètre extérieur de l'ordre de 0,6 fois à 0,9 fois un diamètre extérieur maximal du projectile.

4. Projectile plein (1) selon l'une quelconque des revendications précédentes, comprenant un avant de projectile (3), notamment en forme d'ogive, une bande de guidage (5) s'y raccordant, cylindrique au moins par endroits, destinée à guider le projectile plein (1) dans un canon (15) d'arme à feu, notamment destinée à s'engager dans des rayures d'un profil rayé d'un canon (15) d'arme à feu et un arrière de projectile (7) se raccordant sur la bande de guidage (5), un passage de l'arrière de projectile (7) dans la bande de guidage (5) étant conçu par une saillie du contour extérieur, sur laquelle un diamètre extérieur du projectile plein (1) s'agrandit en continu ou par à-coups.

5. Projectile plein (1) selon la revendication 4, la saillie de contour extérieur détenant un angle d'inclinaison de l'ordre de 10 ° à 90 ° par rapport à un axe longitudinal du projectile orienté dans la direction d'extension longitudinale du projectile plein (1).

6. Projectile plein (1) selon l'une quelconque des revendications précédentes, comprenant un avant de projectile (3), notamment en forme d'ogive, une bande de guidage (5) s'y raccordant, cylindrique au moins par endroits, destinée à guider le projectile plein (1) dans un canon (15) d'arme à feu, notamment destinée à s'engager dans des rayures d'un profil rayé d'un canon (15) d'arme à feu, un passage de la bande de guidage (5) dans l'avant de projectile (3) étant conçu par un renfoncement du contour extérieur, sur lequel un diamètre extérieur du projectile plein (1) diminue en continu ou par à-coups, notamment le renfoncement de contour extérieur détenant un angle d'inclinaison de l'ordre de 10 ° à 90 ° par rapport à un axe longitudinal du projectile orienté dans la direction d'extension longitudinale du projectile plein (1) et / ou la saillie de contour extérieur et / ou le renfoncement de contour extérieur présentant une profondeur radiale, mesurée à la transversale de l'axe longitudinal du projectile de moins de 0,5 mm, notamment de moins de 0,4 mm, 0,3 mm ou 0,2 mm,.

7. Projectile plein (1) selon l'une quelconque des revendications précédentes, comprenant une bande de guidage (5) cylindrique au moins par endroits, destinée à guider le projectile plein (1) dans un canon (15) d'arme à feu, destinée notamment à s'engager dans des rayures d'un profil rayé d'un canon (15) d'arme à feu, qui présente une longueur axiale mesurée dans la direction d'extension longitudinale du projectile plein (1) de l'ordre de 10 fois à 100 fois une différence de rayure d'un canon (15) d'arme à feu.

8. Projectile plein (1) selon l'une quelconque des revendications précédentes, comprenant un avant de projectile (3), notamment en forme d'ogive qui détient une face frontale orientée dans la direction de l'axe longitudinal du projectile, sensiblement plane, fabriquée notamment par sectionnement.

9. Procédé, destiné à fabriquer un projectile plein (1) conçu selon l'une quelconque des revendications 1 à 8, lors duquel l'on met à disposition une ébauche en fer (200) cylindrique et l'on déforme à froid, notamment l'on presse l'ébauche en fer (200) amenée dans une effilée concave dans un segment frontal (105), et l'on déforme à froid, notamment l'on presse de manière adjacente au segment frontal (105) au moins par segments une bande de guidage (5) destinée à guider le projectile plein (1) dans un canon (15) d'arme à feu.

10. Procédé selon la revendication 9, le segment frontal (105) concave étant déformé, notamment déformé à froid, notamment pressé dans une forme d'ogive.

11. Procédé selon la revendication 9 ou 10, en raccordement sur la bande de guidage (5), un arrière de projectile (7) étant conçu, notamment déformé, notamment déformé à froid, notamment pressé avec un diamètre extérieur constant ou s'effilant au moins par endroits de manière continue,

12. Procédé selon la revendication 9, 10 ou 11, le projectile plein (1) étant fabriqué, notamment déformé de telle sorte que l'ébauche en fer (200) soit raccourcie de moins de 20 %, notamment de moins de 15 %, et / ou qu'un diamètre de l'ébauche en fer s'agrandisse au plus de 25 %, notamment au plus de 20 % et / ou qu'une dureté Vickers augmente dans la zone d'un diamètre extérieur d'une bande de guidage de moins de 15 %, notamment de moins de 10 %.
